# EUROPÄISCHE PATENTSCHRIFT

(11) **EP 2 595 250 B1**
(45) Veröffentlichungstag und Bekanntmachung des Hinweises auf die Patenterteilung: **08.01.2014**
(21) Anmeldenummer: 11401637.1
(22) Anmeldetag: 21.11.2011
(51) Int. Cl.: H01R 13/187, H01R 13/11

(54) **Elektrischer Steckverbinder**
Electrical connector
Connecteur électrique

(43) Veröffentlichungstag der Anmeldung: 22.05.2013
(73) Patentinhaber: Neumann-Henneberg, Wolf, 78604 Rietheim-Weilheim (DE); Neumann-Henneberg, Uwe, 75301 Eppingen (DE); Neumann-Henneberg, Karl, 83646 Bad Tölz (DE); Kassnell-Henneberg, Bruno, 86420 Anhausen/Diedorf bei Augsburg (DE)
(72) Erfinder: Neumann-Henneberg, Wolf, 78604 Rietheim-Weilheim (DE)
(74) Vertreter: Späth, Dieter

(56) Entgegenhaltungen:
- US-A- 5 769 671
- US-A- 6 094 122
- US-A1- 2011 281 450
- US-B1- 7 299 095

## Beschreibung

Die Erfindung betrifft einen elektrischen Steckverbinder mit den Merkmalen des Oberbegriffs des Anspruchs 1. Die Erfindung ist insbesondere für lösbare elektrische Verbindungen für Spannungen von über 1.000 Volt und Ströme von einigen Hundert Ampere vorgesehen. Der Steckverbinder ist auch anstelle von Kabelschuhen oder Schraubverbindungen verwendbar.

Die Patentschrift US 5,769,671 offenbart einen elektrischen Steckverbinder wie in der Präambel des Anspruchs 1 beschrieben.

Die Patentschrift DE 623 128 offenbart einen elektrischen Steckverbinder mit einem stiftförmigen Stecker und einer hülsenförmigen Kupplung, die in gestecktem Zustand, d. h. bei in die Kupplung gestecktem Stecker, den Stecker mit einem ringförmigen Zwischenraum umschließt. In dem Zwischenraum ist ein Stapel flacher bzw. scheibenförmiger Kontaktelemente angeordnet, die aus elektrisch leitendem Material, insbesondere aus Metall, bestehen. In einem Ausführungsbeispiel sind die Kontaktelemente aus Blech gestanzte Lochscheiben mit einem inneren Kreisring in ihrer Mitte und zwei kreisbogenförmigen Federarmen, die den Kreisring mit radialem Abstand umschließen. Eine Enden der Federarme sind frei, an den anderen Enden gehen die Federarme einstückig in den inneren Kreisring über. Die Federarme liegen mit Vorspannung innen an der hülsenförmigen Kupplung an und beaufschlagen den inneren Kreisring elastisch federnd radial, so dass der Kreisring exzentrisch in der Kupplung einliegt. Die gestapelt in der hülsenförmigen Kupplung angeordneten Kontaktelemente sind abwechselnd um 180° gedreht zueinander angeordnet, so dass ihre inneren Ringe abwechselnd entgegengesetzt exzentrisch in der Kupplung angeordnet sind. Der Stecker, der einen etwas kleineren Durchmesser als die Ringe der Kontaktelemente aufweist, zentriert die inneren Ringe der Kontaktelemente, so dass diese elastisch federnd am Stecker anliegen. Auf diese Weise bauen die Federarme der lochscheibenförmigen Kontaktelemente des bekannten elektrischen Steckverbinders einen Kontaktdruck sowohl an der hülsenförmigen Kupplung als auch am stiftförmigen Stecker auf, der eine zuverlässige elektrisch leitende Verbindung des Steckers mit der Kupplung über die Kontaktelemente gewährleistet.

In einem zweiten Ausführungsbeispiel sind die Kontaktelemente des bekannten elektrischen Steckverbinders aus Draht gebogen, sie weisen einen offenen, d. h. an einer Stelle unterbrochenen inneren Ring auf, der an Seiten der Öffnung des Rings um 180° nach außen zu kreisbogenförmigen Federarmen gebogen ist, die den unterbrochenen inneren Ring mit radialem Abstand außen umschließen.

Aufgabe der Erfindung ist es, einen elektrischen Steckverbinder der vorstehend erläuterten Art vorzuschlagen, dessen Kontaktelemente besser gegen eine mechanische Überlastung gesichert sind.

Diese Aufgabe wird durch die Merkmale des Anspruchs 1 gelöst. Der erfindungsgemäße elektrische Steckverbinder weist einen stiftförmigen Stecker und eine hülsenförmige Kupplung auf, die in gestecktem Zustand, also bei in die Kupplung gestecktem Stecker, den Stecker mit Zwischenraum umschließt. In dem Zwischenraum ist ein elektrisch leitendes Kontaktelement angeordnet, das die Form eines offenen, d. h. an einer Stelle unterbrochenen Rings aufweist. In Umfangsrichtung erstreckt sich das Kontaktelement über mehr als 180°, insbesondere erstreckt es sich über nahezu den vollen Umfang und weist eine nur kleine Öffnung auf. Das Kontaktelement federt quer zu einer Steckrichtung des Steckers in die Kupplung, was gleichbedeutend mit einem Stecken der Kupplung auf den Stecker ist. In gestecktem Zustand liegt das Kontaktelement elastisch federnd und dadurch mit einer Vorspannung sowohl innen an dem Stecker als auch außen an der Kupplung an und verbindet somit den Stecker und die Kupplung elektrisch leitend miteinander.

Das erfindungsgemäße Kontaktelement weist nach innen und nach außen abstehende Höcker auf, womit ein nach innen bzw. nach außen über eine Mantellinie vorstehender Vorsprung gemeint ist. In gestecktem Zustand liegen die nach innen abstehenden Höcker am Stecker an. Aufgrund der Vorspannung des federnden Kontaktelements liegen die nach innen abstehenden Höcker mit einer Vorspannung am Stecker an. Auf diese Weise erreicht die Erfindung eine zuverlässige, elektrisch gut leitende Verbindung zwischen dem Stecker und dem Kontaktelement mit niedrigem elektrischem Widerstand.

Die nach außen von dem Kontaktelement abstehenden Höcker liegen nicht an der Hülse an, sondern es besteht ein Spalt zwischen den nach außen abstehenden Höckern des Kontaktelements und der Kupplung, und zwar auch bei in die Kupplung gestecktem Stecker. In der hülsenförmigen Kupplung liegt das Kontaktelement an anderer Stelle als den nach außen abstehenden Höckern an, um das Kontaktelement elektrisch leitend mit der Kupplung zu verbinden. Die nach außen abstehenden Höcker sichern das Kontaktelement gegen eine mechanische Überbeanspruchung. Die nach außen abstehenden Höcker begrenzen eine Verformung des federnden Kontaktelements nach außen und verhindern auf diese Weise eine plastische Verformung und einen Bruch bei einer Dauerbelastung. Mechanisch beansprucht wird das Kontaktelement durch Vibrationen, beispielsweise im Fahrbetrieb, oder durch Fluchtungsfehler des Steckers in der Kupplung, d. h. einen Radial- und/oder Winkelversatz.

Vorzugsweise weisen der Stecker und die Kupplung einen kreisförmigen Querschnitt und das Kontaktelement die Form eines unterbrochenen Kreisrings auf. Der kreisförmige Querschnitt des Steckers und der Kupplung gilt für einen Steckbereich, d. h. den Bereich, in dem sich in gestecktem Zustand das Kontaktelement befindet. Für die Kupplung bezieht sich der kreisförmige Querschnitt auf einen Innenumfang, außen muss die Kupplung nicht kreisförmig sein. Andere Querschnitts- und Ringformen, beispielsweise ein runder, allerdings nicht kreisrunder, beispielsweise elliptischer oder ovaler Querschnitt, oder ein mehrkantförmiger Querschnitt oder ein Querschnitt mit bogenförmigen und geraden Abschnitten sind zwar an sich nicht vorgesehen, allerdings auch nicht ausgeschlossen.

In bevorzugter Ausgestaltung der Erfindung weist der Steckverbinder mehrere als Stapel angeordnete Kontaktelemente auf. Die Kontaktelemente sind aneinander anliegend in Steckrichtung des Steckers in die Kupplung hintereinander angeordnet. Denkbar ist auch eine Anordnung der Kontaktelemente mit Abstand voneinander. Die Kontaktelemente können deckungsgleich oder zueinander verdreht angeordnet sein. Mehrere Kontaktelemente erhöhen einen maximal möglichen Strom durch den Steckverbinder und verringern einen elektrischen Widerstand zwischen dem Stecker und der Kupplung.

Eine Ausgestaltung der Erfindung sieht Querabstützungen des Steckers in der Kupplung beiderseits des Kontaktelements vor. In gestecktem Zustand ist der Stecker zwischen einer Mündung und dem Kontaktelement und zwischen einem freien Ende des Steckers und dem Kontaktelement in Querrichtung in der Kupplung abgestützt. Die Querabstützungen können nach Art von Fassungen ausgebildet sein. Sie halten den Stecker in einer vorgesehenen Lage ausgerichtet in der Kupplung. Sie vermeiden Relativbewegungen zwischen dem Stecker und der Kupplung quer zur Steckrichtung und wirken dadurch einem Radial- und einem Winkelversatz des Steckers in der Kupplung entgegen. Auch diese Maßnahme dient einer Sicherung des Kontaktelements gegen mechanische Überlastung und ist geeignet, die elektrische Verbindung zwischen dem Stecker und der Kupplung zu verbessern, indem sie wie bereits gesagt die vorgesehene Lage des Steckers in der Kupplung sicherstellt.

Eine Ausgestaltung der Erfindung sieht vor, dass die nach innen abstehenden Höcker versetzt zu einer Mittelebene des ringförmigen Kontaktelements angeordnet sind. Die Höcker sind zur selben Seite der Mittelebene versetzt, vorzugsweise in Richtung der offenen Stelle des ringförmigen Kontaktelements. Aufgrund der federelastischen Anlage des Kontaktelements am Stecker verursachen die zur Mittelebene versetzt angeordneten, nach innen abstehenden Höcker eine Radialkraft, die das Kontaktelement quer in einer Richtung beaufschlagt. Das Kontaktelement wird dadurch in eine vorgesehene Lage auf dem Stecker und in der Kupplung gedrückt.

Die nach außen abstehenden Höcker sind bei einer Ausgestaltung der Erfindung den nach innen abstehenden Höckern gegenüber angeordnet, um das Kontaktelement an den Stellen gegen mechanische Überlastung in der hülsenförmigen Kupplung abzustützen, an denen der Stecker eine Kraft auf das Kontaktelement ausübt.

Vorzugsweise weist das Kontaktelement zwei äußere und zwei innere Höcker auf.

Grundsätzlich kann das Kontaktelement auf dem Stecker angeordnet sein. Vorzugsweise ist es in der Kupplung angeordnet, wobei sich die Anordnung des Kontaktelements auf dem Stecker oder in der Kupplung auf einen ausgesteckten Zustand bezieht, weil im gesteckten Zustand das Kontaktelement sowohl auf dem Stecker als auch in der Kupplung angeordnet ist.

Die Erfindung wird nachfolgend anhand eines in der Zeichnung dargestellten Ausführungsbeispiels näher erläutert. Es zeigen:
- Figur 1: einen Achsschnitt eines erfindungsgemäßen Steckverbinders in perspektivischer Darstellung, wobei vor einer Schnittfläche befindliche Kanten gezeichnet sind;
- Figur 2: eine nicht-perspektivische Achsschnittdarstellung des Steckverbinders aus Figur 1; und
- Figur 3: einen Querschnitt des Steckverbinders aus Figur 1 in gestecktem Zustand.

Die Figuren haben verschiedene Maßstäbe.

Der in der Zeichnung dargestellte erfindungsgemäße elektrische Steckverbinder 1 weist einen zylinderstiftförmigen Stecker 2 und eine hülsenförmige zylindrische Kupplung 3 auf. Der Stecker 2 weist an einem freien vorderen Ende einen zylindrischen Stützabschnitt 4, daran anschließend einen kegelstumpfförmigen Spreizabschnitt 5 und an diesen anschließend einen wieder zylindrischen Kontaktabschnitt 6 auf. Am Ende des Kontaktabschnitts 6 weist der Stecker 2 einen radialen Flansch 7 auf, von dem ein hohlzylindrischer Kragen 8 in Richtung des freien Endes des Steckers 2 absteht. Der Kragen 8 umschließt den Kontaktabschnitt 6 mit einem radialen kreisringförmigen Zwischenraum, der Kragen 8 ist in axialer Richtung niedriger als der Kontaktabschnitt 6 lang ist. An den Flansch 7 schließt sich ein Kabelanschluss 9 zum Verbinden des Steckers 2 mit einem nicht dargestellten Kabel oder sonstigen Stromleiter an. Das Kabel kann in an sich bekannter Weise durch Schweißen, Crimpen, Quetschen, Schraubklemmen etc. an den Stecker 2 angeschlossen werden, die Ausbildung des Kabelanschluss 9 ist nicht wesentlich für die Erfindung.

Die hülsenförmige Kupplung 3 weist einen zylindrischen durchmessergestuften Aufnahmeraum 10 für den Stecker 2 auf. Im Anschluss an eine Mündung weist der Aufnahmeraum 10 der Kupplung 3 einen Kontaktabschnitt 11 auf, der sich mit einer kreisringförmigen Stützstufe 12 zu einem zylindrischen Zwischenabschnitt 13 verjüngt, der sich wiederum mit einer Ringstufe 14 zu einem zylindrischen Stützabschnitt 15 am Ende des als Sackloch ausgebildeten Aufnahmeraums 10 verjüngt. An einem der Mündung abgewandten Ende weist die Kupplung 3 einen Kabelanschluss 16 zum Verbinden mit einem nicht dargestellten Kabel oder einem sonstigen elektrischen Leiter wie der Stecker 2 auf. Auf die Ausgestaltung des Kabelanschluss 16 kommt es für die Erfindung nicht an.

An der Mündung verjüngt sich die Kupplung 3 außen mit einer Ringstufe zu einem zylindrischen Kragen 17, dessen Außendurchmesser mit einem Innendurchmesser des Kragens 8 des Steckers 2 übereinstimmt. Ein Durchmesser des Stützabschnitts 4 des Steckers 2 stimmt mit einem Innendurchmesser des Stützabschnitts 15 des Aufnahmeraums 10 der Kupplung 3 überein. In gestecktem Zustand, d. h. wenn der Stecker 2 in die Kupplung 3 gesteckt ist, was gleichbedeutend mit einem Stecken der Kupplung 3 auf den Stecker 2 ist, befinden sich der Stützabschnitt 4 des Steckers 2 im Stützabschnitt 15 der Kupplung 3 und der Kragen 17 der Kupplung 3 im Kragen 8 des Steckers 2. Sowohl die beiden Kragen 8, 17 als auch die beiden Stützabschnitte 4, 15 sind passgenau zueinander, so dass der Stecker 2 koaxial in der Kupplung 3 ausgerichtet ist. Die Stützabschnitte 4 des Steckers 2 und 15 der Kupplung 3 bilden eine Querabstützung, und ebenso der Kragen 17 der Kupplung 3 und der Kragen 8 des Steckers 2, die den Stecker 2, wenn er in die Kupplung 3 gesteckt ist, quer bzw. radial in der Kupplung 3 abstützt, d. h. den Stecker 2 und die Kupplung 3 koaxial zueinander ausrichtet und ausgerichtet hält. Ein Fluchtungsfehler, also ein Quer- bzw. Radialversatz und ein Winkelversatz des Steckers 2 zur Kupplung 3 werden durch die Querabstützungen 4, 15; 8, 17 vermieden.

Der Zwischenabschnitt 13 des Aufnahmeraums 10 der Kupplung 3 weist einen etwas größeren Durchmesser als der Kontaktabschnitt 6 des Steckers 2 auf, es ist kein Kontakt des Kontaktabschnitts 6 des Steckers 2 mit dem Zwischenabschnitt 13 des Aufnahmeraums 10 der Kupplung 3 vorgesehen, der in gestecktem Zustand in den Zwischenabschnitt 13 eintaucht. Allerdings ist ein solcher Kontakt unschädlich.

Der Kontaktabschnitt 11 des Aufnahmeraums 10 der Kupplung 3 weist einen größeren Durchmesser auf als der Kontaktabschnitt 6 des Steckers 2, so dass hier ein ringförmiger Zwischenraum 18 zwischen der Kupplung 3 und dem Stecker 2 besteht, wenn der Stecker 2 in die Kupplung 3 gesteckt ist. Im Kontaktabschnitt 11 im Aufnahmeraum 10 der Kupplung 3 befindet sich ein Stapel, d. h. axial hintereinander angeordnete, elektrisch leitender Kontaktelemente 19. Die Kontaktelemente 19 können auch als Lamellen aufgefasst werden. Eines der Kontaktelemente 19 ist in Figur 3 in Ansicht zu sehen. Die Kontaktelemente 19 sind aus Blech gestanzte ebene Ringscheiben, sie sind nahezu, im Ausführungsbeispiel allerdings nicht exakt, kreisförmig. Die Kontaktelemente 19 weisen an einer Stelle ihres Umfangs eine Öffnung 20 auf, d. h. sie haben die Form unterbrochener Ringe. Beiderseits der Öffnung 20 weisen die Kontaktelemente 19 nach außen abstehende Vorsprünge 21 auf. Ebensolche Vorsprünge 22 weisen die Kontaktelemente 19 der Öffnung 20 gegenüber auf. Die Kontaktelemente 19 sind elastisch, sie federn in radialer Richtung, d. h. quer zu einer Steckrichtung des Steckers 2 in die Kupplung 3. Im Kontaktabschnitt 11 des Aufnahmeraums 10 der Kupplung 3, der die Kontaktelemente 19 nach Art einer Fassung hält, sind die Kontaktelemente 19 elastisch radial zusammengedrückt, so dass ihre Vorsprünge 21, 22 federnd mit einer Vorspannung innen am Kontaktabschnitt 11 des Aufnahmeraums 10 der Kupplung 3 anliegen. Auf diese Weise ergibt sich eine elektrisch gut leitende Verbindung zwischen der Kupplung 3 und den Kontaktelementen 19 mit niedrigem elektrischen Widerstand.

An ihren Innenseiten weisen die Kontaktelemente 19 zwei nach innen abstehende und hier als Höcker 23 bezeichnete Vorsprünge auf, die sich ungefähr in einer Mitte zwischen den nach außen abstehenden Vorsprüngen 21 an der Öffnung 20 und den gegenüberliegenden, nach außen abstehenden Vorsprüngen 22 der Kontaktelemente 19 befinden. Wie gesagt, befinden sich die nach innen abstehenden Höcker 23 nicht genau in der Mitte, sondern sie sind etwas in Richtung der Öffnung 20 versetzt. Der Versatz der Höcker 23 von einer Mittelebene in Richtung der Öffnung 20 der Kontaktelemente 19 beträgt im gezeigten Beispiel ungefähr zwischen 10 und 15°.

Die Kontaktelemente 19 stützen sich an der Stützstufe 12 im Aufnahmeraum 10 der Kupplung 3 ab. Eine in der Mündung des Aufnahmeraums 10 der Kupplung 3 angeordnete und festgelegte Lochscheibe 25 hält die Kontaktelemente 19 im Kontaktabschnitt 11 des Aufnahmeraums 10 der Kupplung 3.

Die Querabstützungen des Steckers 2 in der Kupplung 3, die von den Stützabschnitten 4, 15 und den Krägen 8, 17 des Steckers 2 und der Kupplung 3 gebildet werden, befinden sich beiderseits der Kontaktelemente 19, d. h. axial vor und hinter den Kontaktelementen 19.

Beim Stecken des Steckers 2 in die Kupplung 3 tritt zuerst der Stützabschnitt 4 des Steckers 2 durch die Kontaktelemente 19 hindurch, anschließend spreizt bzw. weitet der kegelstumpfförmige Spreizabschnitt 5 des Steckers 2 die Kontaktelemente 19 elastisch auf und danach gelangt der zylindrische Kontaktabschnitt 6 des Steckers 2 zwischen die Kontaktelemente 19. Die Kontaktelemente 19 liegen mit ihren nach innen abstehenden Höckern 23 am Stecker 2 an, so dass ihre ungefähr halbkreisbogenförmigen Abschnitte zwischen den gegenüberliegenden, nach außen abstehenden Vorsprüngen 21, 22 elastisch nach außen gedrückt werden. Die ungefähr halbkreisförmigen Bögen zwischen den gegenüberliegenden, von den Kontaktelementen 19 nach außen abstehenden Vorsprünge 21, 22 werden ungefähr in ihren Mitten, nämlich dort, wo sich die nach innen abstehenden Höcker 23 befinden, vom Stecker 2 elastisch nach außen gedrückt und dadurch elastisch gespannt. Die Höcker 23 liegen deswegen mit einer Vorspannung am Kontaktabschnitt 6 des Steckers 2 an, wodurch eine elektrisch gut leitende Verbindung zwischen den Kontaktelementen 19 und dem Stecker 2 mit niedrigem elektrischem Widerstand gewährleistet ist.

Aufgrund ihres Versatz in Richtung der Öffnung 20 der Kontaktelemente 19 und der Vorspannung, mit der die nach innen abstehenden Höcker 23 der Kontaktelemente 19 am Stecker 2 anliegen, wirkt eine Radialkraft quer zum Stecker 2, die die Kontaktelemente 19 in eine definierte Lage zum Stecker 2 drückt; die Kontaktelemente 19 liegen ihrer Öffnung 20 gegenüber am Kontaktabschnitt 6 des Steckers 2 an.

Den nach innen abstehenden Höckern 23 gegenüber weisen die Kontaktelemente 19 zwei nach außen abstehende Höcker 24 auf, also ebenfalls nach außen abstehende Vorsprünge. Die nach außen abstehenden Höcker 24 der Kontaktelemente 19 liegen nicht an Kupplung 3 an, zwischen ihnen besteht ein Spalt d, auch wenn der Stecker 2 in die Kupplung 3 gesteckt ist, d. h. sich der Kontaktabschnitt 6 des Steckers 2 in den Kontaktelementen 19 befindet und sie an den nach innen abstehenden Höckern 23 elastisch nach außen drückt. Der Spalt d ist in Figur 2 übertrieben groß gezeichnet, er beträgt wenige 1/100 mm, beispielsweise ungefähr 5/100 mm bei einem Durchmesser des Kontaktabschnitts 6 des Steckers 2 von 8 mm. Bei größeren oder kleineren Durchmessern vergrößert oder verkleinert sich der Spalt d, allerdings nicht unbedingt proportional. Auch ist nicht ausgeschlossen, dass der Spalt d bei unterschiedlichen Durchmessern des Kontaktabschnitts 6 des Steckers 2 gleich groß ist. Die nach außen abstehenden Höcker 24 begrenzen durch Anlage innen am Kontaktabschnitt 11 des Aufnahmeraums 10 der Kupplung 3 eine maximal mögliche Verformung der Kontaktelemente 19. Der Spalt d ist so eng gewählt, dass eine plastische Verformung der Kontaktelemente 19 ausgeschlossen ist. Ebenfalls verhindern die nach außen abstehenden Höcker 24 der Kontaktelemente 19 einen Bruch oder eine sonstige Beschädigung der Kontaktelemente 19 bei einer Dauerbeanspruchung, beispielsweise in Folge von auf die Steckverbindung 1 einwirkenden Vibrationen wie sie beispielsweise beim Fahrbetrieb eines Kraftwagens auftreten können, insbesondere wenn die Kupplung 3 oder der Stecker 2 starr ohne Dämpfung am Kraftwagen befestigt ist.

## Patentansprüche

1. Elektrischer Steckverbinder (1), mit einem stiftförmigen Stecker (2) und einer hülsenförmigen Kupplung (3), die in gestecktem Zustand den Stecker (2) mit Zwischenraum (18) umschließt, und mit einem in dem Zwischenraum (18) angeordneten, elektrisch leitenden Kontaktelement (19) in der Form eines unterbrochenen Rings, das quer zu einer Steckrichtung federt und in gestecktem Zustand am Stecker (2) und an der Kupplung (3) anliegt und den Stecker (2) und die Kupplung (3) elektrisch leitend miteinander verbindet, **dadurch gekennzeichnet, dass** das Kontaktelement (19) nach innen und nach außen abstehende Höcker (23, 24) aufweist, wobei in gestecktem Zustand die nach innen abstehenden Höcker (23) am Stecker (2) anliegen, wogegen zwischen den nach außen abstehenden Höckern (24) und der Kupplung (3) ein Spalt (d) besteht.

2. Elektrischer Steckverbinder nach Anspruch 1, **dadurch gekennzeichnet, dass** der Stecker (2) und die Kupplung (3) in einem Steckbereich einen kreisförmigen Querschnitt und das Kontaktelement (19) die Form eines unterbrochenen Kreisrings aufweist.

3. Elektrischer Steckverbinder nach Anspruch 1 oder 2, **dadurch gekennzeichnet, dass** der Steckverbinder (1) mehrere gestapelte Kontaktelemente (19) aufweist.

4. Elektrischer Steckverbinder nach einem der Ansprüche 1 bis 3, **dadurch gekennzeichnet, dass** der Steckverbinder (1) beiderseits des Kontaktelements (19) Querabstützungen (4, 15; 8, 17) für den Stecker (2) in der Kupplung (3) aufweist.

5. Elektrischer Steckverbinder nach einem der Ansprüche 1 bis 4, **dadurch gekennzeichnet, dass** die nach innen abstehenden Höcker (23) versetzt zu einer Mittelebene des ringförmigen Kontaktelements (19) angeordnet sind.

6. Elektrischer Steckverbinder nach Anspruch 5**, dadurch gekennzeichnet, dass** die nach innen abstehenden Höcker (23) in Richtung einer Öffnung (20) versetzt zu der Mittelebene des ringförmigen Kontaktelements (19) angeordnet sind.

7. Elektrischer Steckverbinder nach einem der vorhergehenden Ansprüche, **dadurch gekennzeichnet, dass** die nach außen abstehenden Höcker (24) den nach innen abstehenden Höckern (23) gegenüber angeordnet sind.

8. Elektrischer Steckverbinder nach einem der vorhergehenden Ansprüche, **dadurch gekennzeichnet, dass** das Kontaktelement (19) zwei nach au-βen und zwei nach innen abstehende Höcker (23, 24) aufweist.

9. Elektrischer Steckverbinder nach einem der vorhergehenden Ansprüche, **dadurch gekennzeichnet, dass** das Kontaktelement (19) in der Kupplung (3) angeordnet ist.

## Claims

1. Electrical plug connector (1), with a pin-shaped plug (2) and a sleeve-shaped coupling (3), which encloses the plug (2) with an intermediary cavity (18) in an inserted condition of the plug (2), and with an electrically conductive contact element (19) arranged in the intermediary cavity (18), which is formed as a discontinuous ring and is spring elastic transversal to an insertion direction and contacts the coupling (3) and the plug (2) in an inserted condition and which connects the plug (2) and the coupling (3) electrically conductive, **characterized in that** the contact element (19) comprises inward and outward protruding knobs (23, 24), wherein the inward protruding knobs (23) contact the plug (2) in the inserted condition of the plug, whereas a gap (d) is provided between the outward protruding knobs (24) and the coupling (3).

2. Electrical plug connector according to claim 1, **characterized in that** the plug (2) and the coupling (3) comprises a ring-shaped cross-section at a plug-in section and the contact element (19) is shaped as a discontinuous circular ring.

3. Electrical plug connector according to claim 1 or 2, **characterized in that** the plug connector (1) comprises several stacked contact elements (19).

4. Electrical plug connector according to one of the claims 1 to 3, **characterized in that** the plug connector (1) comprises at both sides of the contact element (19) transversal supports (4, 15; 8, 17) for the plug (2) in the coupling (3).

5. Electrical plug connector according to one of the claims 1 to 4, **characterized in that** the inward protruding knobs (23) are arranged offset from a center plane of the annular contact element (19).

6. Electrical plug connector according to claim 5, **characterized in that** the inward protruding knobs (23) are arranged offset from the center plane of the annular contact element (19) in direction towards an opening (20).

7. Electrical plug connector according to one of the preceding claims, **characterized in that** the outward protruding knobs (24) are arranged opposite to the inward protruding knobs (23).

8. Electrical plug connector according to one of the preceding claims, **characterized in that** the contact element (19) comprises two outward and two inward protruding knobs (23, 24).

9. Electrical plug connector according to one of the preceding claims, **characterized in that** the contact element (19) is arranged in the coupling (3).

## Revendications

1. Connecteur électrique (1) comprenant une fiche (2) en forme de broche et un accouplement (3) en forme de douille qui, dans l'état enfiché, entoure la fiche (2) en laissant un espace (18), et comprenant un élément de contact électriquement conducteur (19) disposé dans l'espace (18), sous la forme d'un anneau interrompu qui fait ressort transversalement à une direction d'enfichage et qui, dans l'état enfiché, est en appui contre la fiche (2) et contre l'accouplement (3) et relie électriquement la fiche (2) et l'accouplement (3) entre eux, **caractérisé en ce que** l'élément de contact (19) présente des bosses (23, 24) en saillie vers l'intérieur et vers l'extérieur, sachant que, dans l'état enfiché, les bosses (23) en saillie vers l'intérieur sont en appui contre la fiche (2) tandis qu'il existe une fente (d) entre les bosses (24) en saillie vers l'extérieur et l'accouplement (3).

2. Connecteur électrique selon la revendication 1, **caractérisé en ce que** la fiche (2) et l'accouplement (3) présentent une section circulaire dans une zone d'enfichage et l'élément de contact (19) la forme d'un anneau de cercle interrompu.

3. Connecteur électrique selon la revendication 1 ou 2, **caractérisé en ce que** le connecteur (1) présente plusieurs éléments de contact (19) empilés.

4. Connecteur électrique selon une des revendications 1 à 3, **caractérisé en ce que** le connecteur (1) présente des deux côtés de l'élément de contact (19) des appuis transversaux (4, 15 ; 8, 17) pour la fiche (2) dans l'accouplement (3).

5. Connecteur électrique selon une des revendications 1 à 4, **caractérisé en ce que** les bosses (23) en saillie vers l'intérieur sont décalées par rapport à un plan médian de l'élément de contact annulaire (19).

6. Connecteur électrique selon la revendication 5, **caractérisé en ce que** les bosses (23) en saillie vers l'intérieur sont décalées dans la direction d'une ouverture (20) par rapport au plan médian de l'élément de contact annulaire (19).

7. Connecteur électrique selon une des revendications précédentes, **caractérisé en ce que** les bosses (24) en saillie vers l'extérieur sont disposées en face des bosses (23) en saillie vers l'intérieur.

8. Connecteur électrique selon une des revendications précédentes, **caractérisé en ce que** l'élément de contact (19) présente deux bosses (24) en saillie vers l'extérieur et deux bosses (23) en saillie vers l'intérieur.

9. Connecteur électrique selon une des revendications précédentes, **caractérisé en ce que** l'élément de contact (19) est disposé dans l'accouplement (3).
